# FASCICULE DE BREVET EUROPEEN

(11) **EP 0 666 112 B1**
(45) Date de publication et mention de la délivrance du brevet: **17.12.1997**
(21) Numéro de dépôt: 95410006.1
(22) Date de dépôt: 30.01.1995
(51) Int. Cl.: B05B 13/02, B05B 13/04

(54) **Procédé et installation de projection de produit de revêtement**
Verfahren und Anlage zum Spritzen von Beschichtungsprodukten
Method and Installation for spraying coating product

(30) Priorité: 02.02.1994 FR 9401320
(43) Date de publication de la demande: 09.08.1995
(73) Titulaire: SAMES S.A., F-38243 Meylan Cédex (FR)
(72) Inventeur: Fouvet, Michel, F-38800 Champagnier (FR)
(74) Mandataire: Myon, Gérard Jean-Pierre

(56) Documents cités:
- DE-A- 3 430 531
- GB-A- 2 190 312

## Description

L'invention concerne un procédé et une installation de projection de produit de revêtement sur des objets portés par un convoyeur, tels que par exemple des carrosseries de véhicules automobiles.

Sur une chaîne de production de l'art antérieur, telle que connue notamment de GB-A-2 190 312, les carrosseries sont déplacées par un convoyeur et l'installation est constituée de plusieurs machines de projection, dites latérales, destinées à revêtir les côtés de la carrosserie et d'une machine, dite de toit, comprenant deux portiques supportant une poutre qui porte elle-même au moins un projecteur destiné à revêtir l'avant, le capot, le pavillon, le coffre et l'arrière de la carrosserie. Une installation compte en général trois machines latérales par côté et une machine de toit. Dans le cas de carrosseries de véhicules industriels, telles que des cabines de camion de grandes dimensions, le nombre de machines latérales doit le plus souvent être augmenté.

L'invention vise à une utilisation optimale de la machine de toit qui permet de supprimer les machines latérales de l'art antérieur. Les investissements lors de la construction de l'installation sont réduits d'autant et un gain de place important est réalisé. En effet, l'emplacement des machines latérales est libéré, ce qui implique une longueur de cabine moindre, donc un volume moindre, des systèmes de ventilation et/ou de protection contre l'incendie plus compacts, et, enfin, une infrastructure plus légère, donc moins coûteuse.

L'invention concerne un procédé de projection de produit de revêtement sur un objet déplacé par un convoyeur à mouvement discontinu, ledit procédé comprenant une première phase de revêtement de certaines faces dudit objet mettant en oeuvre au moins un projecteur porté par la poutre d'une machine de toit, caractérisé en ce qu'une rotation autour d'un axe vertical est imprimée audit objet après ladite première phase et avant une seconde phase de revêtement de faces différentes dudit objet mettant en oeuvre ledit au moins un projecteur porté par ladite poutre.

L'utilisation d'une machine de toit selon le procédé de l'invention est particulièrement avantageuse avec des objets de forme globalement parallélépipédique telle que des carrosseries de véhicules. En effet, il existe alors cinq surfaces bien définies, et à peu près perpendiculaires deux à deux, à revêtir, éventuellement discontinues comme celle formée par le capot moteur, le toit et le coffre d'une berline.

Selon un mode de réalisation avantageux de l'invention, le procédé de projection est tel que la projection de produit de revêtement, dans une cabine de projection, lors des mouvements du projecteur de même direction que le courant d'air dominant établi dans ladite cabine a lieu lors des mouvements du projecteur de sens opposé au courant d'air dominant.

L'invention concerne en outre une installation de projection de produit de revêtement comprenant une machine de toit qui comporte une poutre portant au moins un projecteur et des moyens de transport rectiligne des objets à revêtir aptes à interrompre le défilement desdits objets, caractérisée en ce qu'elle comprend en outre un support pivotant apte à faire subir auxdits objets une rotation d'environ 90° autour d'un axe vertical.

L'invention sera mieux comprise et d'autres avantages de celle-ci apparaîtront plus clairement à la lumière de la description qui va suivre d'un mode de réalisation d'une installation de projection de produit de revêtement conforme à son principe donnée uniquement à titre d'exemple et faite en référence aux dessins annexés dans lesquels :
- la figure 1 est une vue schématique partielle de dessus d'une installation de projection de produit de revêtement selon l'invention ;
- la figure 2 est une vue schématique partielle en coupe selon la direction AA de la figure 1 ;
- la figure 3 est une vue schématique partielle de dessus de l'installation de la figure 1, lors d'une autre phase de fonctionnement et
- la figure 4 est une vue schématique partielle en coupe selon la direction BB de la figure 3.

L'installation de la figure 1 est destinée au revêtement de carrosseries de véhicules automobiles 1, par exemple des cabines de camion. Cinq faces des carrosseries sont à revêtir, à savoir l'avant 1a, l'arrière 1b, le toit 1c, le côté droit 1d et le côté gauche 1e. Chaque carrosserie est portée par un chariot 2 déplacé sur un trajet prédéfini le long d'un axe XX' au moyen d'un système d'entraînement 3 approprié. Le système d'entraînement est du type à mouvement discontinu, ce qui signifie que les carrosseries sont à l'arrêt lors des phases de revêtement.

Une machine de toit est constituée de deux portiques 11 et 12 portant chacun respectivement un chariot de suivi latéral 13 et 14 supportant une poutre 15 et permettant son déplacement le long de l'axe XX'. La poutre 15 porte quatre projecteurs 16a à 16d de produit de revêtement, par exemple des projecteurs rotatifs de produit pulvérulent.

Comme il est visible à la figure 2, la carrosserie est supportée par le chariot 2 formant support. Le chariot est formé d'un bâti fixe 2a et d'une tourelle 2b susceptible de pivoter autour d'un axe vertical.

La poutre 15 est mobile en altitude; les chariots 13 et 14 sont déplacés sur les portiques 11 et 12 au moyen de moteurs, par exemple électriques, et de courroies connus de l'homme du métier. Le mouvement des chariots 13 et 14 en altitude permet de faire balayer à la poutre toute la hauteur des objets à revêtir. La ventilation de la cabine, en particulier l'extraction des particules de produit de revêtement non déposées sur la carrosserie 1, est effectuée grâce à une alimentation en air, telle que par exemple un ventilateur 20, situé dans le plafond 21 de la cabine 22 et une hotte d'aspiration 23 formée sous le plancher 24 de la cabine. Un courant d'air dominant vertical de haut en bas, matérialisé par les flèches F, est ainsi créé dans la cabine.

Les figures 3 et 4 sont des vues similaires aux figures 1 et 2 respectivement; les éléments identiques portent les mêmes références numériques.

Le fonctionnement de l'installation est le suivant:

La poutre 15 est représentée à la figure 2 au point le plus bas de sa course. Son mouvement ascendant combiné à la mise en route des projecteurs 16 permet de revêtir la face avant 1a de la carrosserie 1. La poutre est ensuite déplacée sans projection pour se positionner en regard de la face arrière 1b de la carrosserie et au point le plus bas de sa course. La projection reprend lors du mouvement ascendant de la poutre.

Dans la configuration représentée l'installation permet donc de revêtir les faces avant 1a et arrière 1b de la carrosserie 1 ainsi que le toit 1c si nécessaire.

Selon une caractéristique avantageuse de l'invention, la projection a lieu lors des mouvements de la poutre portant les projecteurs de même direction et de sens opposé au courant d'air dominant établi dans la cabine de projection, c'est à dire opposé aux flèches F.

Ainsi, lors des phases de projection, les projecteurs s'éloignent en permanence du nuage de produit de revêtement non déposé sur la carrosserie (parfois appelé "overspray"). En effet, les projecteurs 16 sont en mouvement vers le haut alors que ledit "overspray" est entraîné vers le bas de la carrosserie. On évite ainsi de salir les projecteurs 16 et la poutre 15, ce qui facilite la maintenance de l'installation.

A la figure 3, la carrosserie 1 a subi une rotation autour d'un axe vertical d'environ 90° dans le sens trigonométrique inverse au moyen de la tourelle 2b. De la sorte, et par des mouvements identiques à ceux explicités en regard des figures 1 et 2, les faces gauche 1e et droite 1d de la carrosserie peuvent être revêtues par les projecteurs 16.

A la figure 4, la poutre est représentée dans une position haute permettant le revêtement du toit 1c de la carrosserie. Ce revêtement pourrait aussi avoir lieu avec la carrosserie placée dans la position des figures 1 et 2.

Le coté droit 1d de la carrosserie est d'abord revêtu de bas en haut pour les raisons de salissure évoquées ci-dessus. Le côté gauche 1e et le toit 1c sont revêtus ensuite.

Ainsi, les cinq faces 1a à 1e de la carrosserie autres que la face inférieure sont revêtues par la seule machine de toit. On améliore l'uniformité d'aspect puisque qu'on utilise une seule alimentation en produit de revêtement pour la machine de toit, au lieu des alimentations séparées habituellement utilisées pour les machines latérales et les machines de toit.

Avant de quitter l'installation de revêtement, la carrosserie 1 peut éventuellement subir une seconde rotation de 90° en sens inverse de la première au moyen de la tourelle 2b afin d'être replacée dans sa position initiale pour la suite du processus de fabrication.

L'invention a été décrite avec des projecteurs rotatifs de produit pulvérulent, mais elle peut être mise en oeuvre avec tout type de projecteurs de produit de revêtement liquide ou pulvérulent.

## Revendications

1. Procédé de projection de produit de revêtement sur un objet (1) déplacé par un convoyeur (3) à mouvement discontinu, ledit procédé comprenant une première phase de revêtement de certaines faces (1a, 1b, 1c) dudit objet mettant en oeuvre au moins un projecteur (16) porté par la poutre (15) d'une machine de toit (11-15), caractérisé en ce qu'une rotation autour d'un axe vertical est imprimée audit objet après ladite première phase et avant une seconde phase de revêtement de faces différentes (1d, 1c) dudit objet mettant en oeuvre ledit au moins un projecteur porté par ladite poutre.

2. Procédé selon la revendication 1, caractérisé en ce que, lors d'un arrêt du convoyeur (3), une rotation de 90° est imprimée audit objet entre le revêtement des faces avant (1a) et arrière (1b) d'une part et des faces gauche (1e) et droite (1d) d'autre part dudit objet (1).

3. Procédé selon la revendication 1, caractérisé en ce que la projection de produit de revêtement, dans une cabine (22) de projection, lors des mouvements du projecteur (16) de même direction que le courant d'air (F) dominant établi dans ladite cabine, a lieu lors des mouvements dudit projecteur de sens opposé audit courant d'air.

4. Procédé selon l'une des revendications précédentes, caractérisé en ce que ledit objet est une carrosserie de véhicule automobile (1).

5. Installation de projection de produit de revêtement comprenant une machine de toit (11, 12, 13, 14, 15) qui comporte une poutre (15) portant au moins un projecteur (16) et des moyens (3) de transport rectiligne des objets (1) à revêtir aptes à interrompre le défilement desdits objets, caractérisée en ce qu'elle comprend en outre un support pivotant (2a, 2b) apte à faire subir auxdits objets une rotation d'environ 90° autour d'un axe vertical.

6. Installation selon la revendication 5, dans laquelle ladite machine de toit comporte une poutre (15) portant au moins un projecteur (16) de produit de revêtement, caractérisée en ce que ladite poutre est mobile en translation selon des mouvements d'altitude et de suivi parallèle à l'axe (XX') des moyens de transport desdits objets.

7. Installation selon l'une des revendications 5 ou 6, caractérisée en ce que le produit de revêtement est pulvérulent.

8. Installation selon l'une des revendications 5 ou 6, caractérisée en ce que le produit de revêtement est liquide.

## Claims

1. Method for spraying a coating product on an object (1) moved by a discontinuously moving conveyor (3), the said method comprising a first phase of coating some of the faces (1a, 1b, 1c) of the said object, employing at least one spray device (16) carried by the beam (15) of a roof machine (11-15), characterized in that the said object is rotated about a vertical axis after the said first phase and before a second phase of coating different faces (1d, 1c) of the said object employing the said at least one spray device carried by the said beam.

2. Method according to Claim 1, characterized in that, while the conveyor (3) is at rest, the said object is rotated through 90° between the coating of the front face (1a) and the rear face (1b), on the one hand, and of the left face (1e) and right face (1d), on the other hand, of the said object (1).

3. Method according to Claim 1, characterized in that the spraying with the coating product, in a spray booth (22), during the movements of the spray device (16) parallel with the predominant airflow (F) established in the said booth, takes place during the movements of the said spray device in the opposite direction to the said airflow.

4. Method according to one of the preceding claims, characterized in that the said object is a motor-vehicle body (1).

5. Installation for spraying a coating product, comprising a roof machine (11, 12, 13, 14, 15) which includes a beam (15) carrying at least one spray device (16) and means (3) for transporting the objects (1) to be coated in a straight line, which means are capable of interrupting the advance of the said objects, characterized in that it furthermore comprises a pivoting support (2a, 2b) capable of rotating the said objects through approximately 90° about a vertical axis.

6. Installation according to Claim 5, in which the said roof machine includes a beam (15) carrying at least one coating-product spray device (16), characterized in that the said beam can move translationally in vertical movements and in tracking movements parallel to the axis (XX') of the means for transporting the said objects.

7. Installation according to either of Claims 5 and 6, characterized in that the coating product is pulverulent.

8. Installation according to either of Claims 5 and 6, characterized in that the coating product is liquid.

## Patentansprüche

1. Verfahren zum Aufspritzen von Beschichtungsmaterial auf einen Gegenstand, der von einem sich diskontinuierlich bewegenden Förderer verschoben wird, wobei das Verfahren eine erste Beschichtungsphase bestimmter Flächen (1a,1b,1c) umfaßt, wobei mindestens ein Projektor (16), der von dem Balken (15) einer Dach- bzw. Überkopfmaschine (11-15) getragen wird, in Betrieb gesetzt wird, **dadurch gekennzeichnet,** daß dem Gegenstand nach der genannten ersten und vor einer zweiten Beschichtungsphase von unterschiedlichen Flächen (1d,1c) des Gegenstandes eine Drehung um eine vertikale Achse aufgedrückt wird, wobei der mindestens eine, von dem Balken getragene Projektor in Betrieb gesetzt wird.

2. Verfahren nach Anspruch 1, dadurch gekennzeichnet, daß bei einem Anhalten des Förderers (3) dem Gegenstand eine Drehung um 90° zwischen der Beschichtung der Vorder(1a)- und Rückflächen (1b) einerseits und der linken (1e) und rechten Flächen andererseits des Gegenstandes aufgezwungen wird.

3. Verfahren nach Anspruch 1, dadurch gekennzeichnet, daß das Aufsprühen des Beschichtungsproduktes in einer Sprühkabine (22) bei den Bewegungen des Projektors (16) in gleicher Richtung wie der vorherrschende, in der Kabine hergestellte Luftstrom (F) während der Bewegungen des Projektors in zu dem Luftstrom entgegengesetzte Richtung durchgeführt wird.

4. Verfahren nach einem der vorhergehenden Ansprüche, dadurch gekennzeichnet, daß der Gegenstand eine Fahrzeugkarosserie ist.

5. Anlage zum Aufsprühen von Beschichtungsprodukt mit einer Dach- bzw. Überkopfmaschine (11,12,13,14,15), die einen mindestens einen Projektor (16) tragenden Balken und geradlinig ausgerichtete Transportmittel der zu beschichtenden Gegenstände (1), die zur Unterbrechung des Ablaufs der Objekte geeignet sind, umfaßt, **dadurch gekennzeichnet,** daß sie darüber hinaus einen Schwenkträger (2a,2b) umfaßt, der in der Lage ist, den Gegenständen eine Drehung um ungefähr 90° um eine vertikale Achse mitzuteilen.

6. Anlage nach Anspruch 5, bei der die Dachmaschine einen mindestens einen Projektor (16) für Beschichtungsprodukt tragenden Balken (15) umfaßt, dadurch gekennzeichnet, daß der Balken translatorisch entsprechend Höhenbewegungen und Nachführungsbewegungen parallel zur Achse (XX') der Transportmittel der Gegenstände bewegbar ist.

7. Anlage nach Anspruch 5 oder 6, dadurch gekennzeichnet, daß das Beschichtungsprodukt pulverförmig ist.

8. Anlage nach Anspruch 5 oder 6, dadurch gekennzeichnet, daß das Beschichtungsprodukt flüssig ist.
